# EUROPÄISCHE PATENTSCHRIFT

(11) **EP 4 366 882 B1**
(45) Veröffentlichungstag und Bekanntmachung des Hinweises auf die Patenterteilung: **07.05.2025**
(21) Anmeldenummer: 21786084.0
(22) Anmeldetag: 21.09.2021
(51) Int. Cl.: B05B 1/12, B05B 7/08, B05B 7/06

(54) **VERFAHREN ZUM AUSBRINGEN EINER FLÜSSIGKEIT MITTELS EINER DÜSENVORRICHTUNG**
METHOD FOR DISCHARGING A LIQUID USING A NOZZLE DEVICE
PROCÉDÉ POUR LA DÉCHARGE D'UN LIQUIDE À L'AIDE D'UN DISPOSITIF DE TYPE BUSE

(43) Veröffentlichungstag der Anmeldung: 15.05.2024
(73) Patentinhaber: Polyplan-GmbH Polyurethan-Maschinen, 82064 Straßlach (DE)
(72) Erfinder: ACHTER, Martin, 82067 Ebenhausen (DE)
(74) Vertreter: Koch Müller Patentanwaltsgesellschaft mbH
(86) Internationale Anmeldenummer: PCT/EP2021/000109
(87) Internationale Veröffentlichungsnummer: WO 2023/046257

(56) Entgegenhaltungen:
- WO-A1-2016/140682
- DE-A1- 102010 056 263
- DE-C- 966 200

## Beschreibung

Die Erfindung betrifft ein Verfahren zum Ausbringen einer Flüssigkeit mittels einer Düsenvorrichtung.

Derartige Düsenvorrichtungen werden beispielsweise in der Fahrzeugindustrie verwendet, wobei als Flüssigkeit vorzugsweise ein Mittel zum Versiegeln von Schweißnähten appliziert wird. Die Düsenvorrichtung ist hierbei auf eine Lanze montiert, wobei die Lanze als Roboterarm ausgeführt ist. Eine wichtige Anforderung in der Fahrzeugindustrie ist, dass die Applikation schnell und zuverlässig erfolgt.

Eine Vorrichtung zum Beschichten eines Gegenstandes mit einem Medium ist aus der DE 10 2010 056263 A1 bekannt. Eine solche Vorrichtung weist eine Austrittsöffnung auf, aus der das Medium austritt, welches mittels Druckluft aus Zerstäubungsdüsen zu einem Sprühstrahl mit einem Strahlprofil zerstäubt wird. Ferner weist die bekannte Vorrichtung wenigstens zwei Paare von bezüglich der Austrittsöffnung jeweils diametral gegenüberliegenden, stationär angeordneten Strahlformeinheiten, die über mindestens eine Formfluidöffnung Druckluft auf den Sprühstrahl richten, wodurch der Sprühstrahl jeweils mittels einem Paar von Strahlformeinheiten in einen fächerförmigen Flachstrahl mit einem im Wesentlichen streifenförmigen Strahlprofil geformt wird. Werden zwei Paare von Strahlformeinheiten eingesetzt, sind die beiden diametral gegenüberliegenden Paare um 90° versetzt angeordnet. Durch das wechselweise Einschalten der beiden Paare von Strahlformeinheiten lassen sich aus dem Sprühstrahl zwei senkrecht zueinander verdrehte fächerförmige Flachstrahlen formen.

Solche bekannte Vorrichtungen werden in der Automobilindustrie in Form von Sprühpistolen für die automatisierte Lackierung von Fahrzeugkarosserien oder Fahrzeugteilen verwendet.

Des Weiteren ist auch aus der DE 966 200 C eine manuell mittels zwei Fingerabzugshebel zu betätigende Farbspritzpistole mit pneumatischer Farbventilsteuerung bekannt. Mit einem ersten Fingerabzugshebel wird das Farbventil geöffnet und gleichzeitig kann Druckluft aus Zerstäuberdüsen zur Bildung eines Sprühstrahls ausströmen, so dass vor und nach dem Öffnen der Farbdüse eine Tropfenbildung vermieden wird. Mit dem zweiten Fingerabzugshebel wird Druckluft über zwei Formfluidöffnungen auf den Sprühstrahl zur Regelung dessen Flachstrahlbreite gerichtet. Die beiden Formfluidöffnungen sind diametral gegenüberliegenden bezüglich der Austrittsöffnung des Sprühstrahls angeordnet.

Derartige Sprühpistolen sind dazu ausgelegt, dass Farb- oder Flüssigkeitsstrahlmodi unterdrückt werden, um ein Lackierverfahren nicht zu gefährden.

Vor diesem Hintergrund besteht die Aufgabe der Erfindung darin, ein Verfahren anzugeben, das den Stand der Technik weiterbildet.

Die Aufgabe wird durch ein Verfahren zum Ausbringen einer Flüssigkeit mittels einer Düsenvorrichtung mit den Merkmalen des Patentanspruchs 1 gelöst. Vorteilhafte Ausgestaltungen der Erfindung sind Gegenstand von Unteransprüchen.

Gemäß dem Gegenstand der Erfindung wird ein Verfahren zum Ausbringen einer Flüssigkeit mittels einer Düsenvorrichtung bereitgestellt, wobei die Düsenvorrichtung einen Düsenkopf und einen Düsenkörper aufweist.

Der Düsenkopf weist eine Flüssigkeitsaustrittsöffnung und wenigstens eine seitlich von der Flüssigkeitsaustrittsöffnung beabstandete Luftaustrittsöffnung auf.

In einem ersten Verfahrensschritt wird nur ein Flüssigkeitsstrahl mit konstantem Durchmesser bis zu einem Abstand von der Düsenvorrichtung zwischen 0.5 m und 2 m durch die Flüssigkeitsaustrittsöffnung ausgegeben. Anders ausgedrückt, in dem ersten Verfahrensschritt wird kein Luftstrom durch die Luftaustrittsöffnung ausgegeben.

In einem zweiten Verfahrensschritt wird während der Ausgabe des Flüssigkeitsstrahls ein Luftstrom durch die Luftaustrittsöffnung ausgegeben.

Der Luftstrom trifft den Flüssigkeitsstrahl in einem Abstand nach dem Austritt aus der Flüssigkeitsaustrittsöffnung.

Der Flüssigkeitsstrahl wird mittels des Luftstroms aufgefächert. In einer Weiterbildung wird der Flüssigkeitsstrahl ausschließlich mittels des Luftstroms ausgefächert.

Anders ausgedrückt der Flüssigkeitsstrahl ist in erster Näherung ohne Luftstrom auch noch in einem Abstand von der Düsenvorrichtung zwischen 0,5 m und 2 m als Strahl ausgebildet.

Es sei angemerkt, dass der Düsenkopf und der Düsenkörper vorzugsweise einstückig ausgebildet sind. In einer alternativen Ausführung sind der Düsenkopf und der Düsenkörper zweistückig ausgebildet.

In einer Weiterbildung ist die Luftaustrittsöffnung und die Flüssigkeitsaustrittsöffnung jeweils rund ausgebildet.

Vorzugsweise weist der Düsenkopf eine kegelstumpfförmige und der Düsenkörper eine zylindrische Ausbildung auf.

In einer Weiterbildung weist die Düsenvorrichtung einen Durchmesser zwischen 6 mm und 20 mm oder zwischen 8 mm und 14 mm auf oder beträgt 10 mm.

In einer anderen Weiterbildung liegt die Länge der Düsenvorrichtung in einem Bereich zwischen 10 mm und 30 mm oder zwischen 15 mm und 25 mm oder beträgt 20 mm.

In einer Ausführungsform ist die Flüssigkeitsaustrittsöffnung zentrisch angeordnet, während die Luftaustrittsöffnung seitlich beabstandet auf der Mantelfläche des Düsenkopfes ausgebildet ist.

Vorzugsweise sind der Düsenkopf und der Düsenkörper aus einem Metall oder aus einer Legierung hergestellt. In einer Ausführungsform ist die Luftaustrittsöffnung rund ausgebildet.

Ein Vorteil des Verfahrens ist es, dass sich auf einfache Weise zwischen einem Spritzstrahl in dem ersten Verfahrensschritt und einem Sprühstrahl in dem zweiten Verfahrensschritt hin- und herschalten lässt. Anders ausgedrückt, um einen Sprühstrahl zu erzielen, wird einfach durch die Luftaustrittsöffnung ein Luftstrom ausgegeben und vice versa. Hierdurch lässt sich zu jeder Zeit, auch während einer Verwendung des Verfahrens, zwischen einem Sprühstrahl und einem Spritzstrahl umschalten.

Auch entfällt eine Reinigung der Düsenvorrichtung bei einem Umschalten zwischen beiden Verfahrensschritten. Indem die Luft den Flüssigkeitsstrahl erst in einem Abstand von der Düsenaustrittsöffnung trifft und die Strömungsrichtung der austretenden Luft vorzugsweise laminar und in Richtung des Flüssigkeitsstrahls ausgebildet ist, tritt auch bei dem Einschalten des Luftstroms keine Verwirbelung auf. Hierdurch wird unterdrückt, dass Flüssigkeitströpfen in Richtung des Düsenkopfes fliegen. Eine Verschmutzung der Düsenaustrittsöffnung wird vermeiden. Anders ausgedrückt, auch nach einer Vielzahl von einem Hin- und Herwechseln zwischen den beiden Verfahrensschritten lässt sich eine Verschmutzung insbesondere des Düsenkopfes vermeiden.

In einer Weiterbildung lässt sich eine Umschaltung zwischen den beiden Verfahrensschritten instantan durchführen. Anders ausgedrückt, die Umschaltung zwischen beiden Verfahrensschritten lässt sich ohne Zeitverzug durchführen. Ein Vorteil ist, dass es sich während des Ausbringens der Flüssigkeit, d.h. im Anwendungsfall, beliebig oft zwischen dem ersten Verfahrensschritt und dem zweiten Verfahrensschritt umschalten lässt.

In einer Ausführungsform ist eine erste Schaltvorrichtung und eine zweite Schaltvorrichtung vorgesehen, wobei mittels der ersten Schaltvorrichtung der Flüssigkeitsstrahl ein- und ausgeschaltet und mittels der zweiten Schaltvorrichtung der Luftstrom ein- und ausgeschaltet wird. Anders ausgedrückt, um zwischen den beiden Verfahrensschritten zu wechseln, wird der Luftstrom ein- oder ausgeschaltet.

In einer Weiterbildung wird der Luftstrom nur dann ein- oder ausgeschaltet, wenn der Flüssigkeitsstrahl eingeschaltet ist.

In einer Weiterbildung ist die Luftaustrittsöffnung rund ausgebildet. In einer anderen Weiterbildung liegt der Durchmesser der Luftaustrittsöffnung in einem Bereich zwischen 0,2 mm und 0,6 mm. Vorzugsweise beträgt der Durchmesser der Luftaustrittsöffnung 0,4 mm.

In einer anderen Weiterbildung sind mehrere um die Flüssigkeitsaustrittsöffnung angeordnete Luftaustrittsöffnungen vorgesehen, wobei in dem zweiten Verfahrensschritt der Luftstrom gleichzeitig durch die mehreren Luftaustrittsöffnungen ausgegeben wird, so dass der Flüssigkeitsstrahl von mehreren Seiten von dem Luftstrom getroffen wird.

In einer Ausführungsform treffen die mehreren Luftströme in den gleichen Abstand auf den Flüssigkeitsstrahl, d.h. die Luftströme treffen in einem "Brennpunkt" zusammen.

In einer Ausführungsform weist jede Luftaustrittsöffnung innerhalb der Düsenvorrichtung eine separate Luftzuführung in Form eines runden Versorgungskanals auf. Vorzugsweise entspricht der Durchmesser des Versorgungskanals dem Durchmesser der Luftaustrittsöffnung.

In einer Weiterbildung weisen alle Luftauftrittsöffnungen den gleichen Durchmesser auf.

In einer Ausführungsform sind zwischen drei und maximal fünfzehn oder genau sechs Luftaustrittsöffnungen vorgesehen, wobei die Luftaustrittsöffnungen vorzugswiese symmetrisch um die Flüssigkeitsaustrittsöffnung angeordnet sind, so dass der Flüssigkeitsstrahl in dem zweiten Verfahrensschritt von jedem Luftstrom der durch die jeweiligen Luftauftrittsöffnungen im gleichen Abstand getroffen wird.

In einer Ausführungsform liegt der Durchmesser der Flüssigkeitsaustrittsöffnung in einem Bereich zwischen 0,1 mm bis 1 mm oder in einem Bereich zwischen 0,1 mm und 0,5 mm oder vorzugsweise beträgt der Durchmesser der Flüssigkeitsaustrittsöffnung 0,2 mm.

In einer anderen Ausführungsform wird zu dem Erzeugen des Flüssigkeitsstrahls ein Druck zwischen 5 bar und 160 bar oder zwischen 10 bar und 120 bar oder ein Druck von 70 bar angelegt.

In einer anderen Weiterbildung beträgt die Größe der Luftaustrittsöffnung zwischen 0,2 mm und 0,8 mm oder zwischen 0,3 mm und 0,6 mm oder beträgt 0,4 mm.

In einer Weiterbildung wird für das Erzeugen des Luftstroms ein Druck zwischen 0,1 bar und 12 bar oder zwischen 0,2 bar und 15 bar oder zwischen 0,2 bar und 5 bar oder ein Druck von 0,4 bar angelegt.

In einer Weiterbildung liegt der Öffnungswinkel des Schnittpunktes zwischen dem Luftstrom und dem Flüssigkeitsstrahl in Richtung zu dem Düsenkopf in einem Bereich aus zwischen 0,5° und 45° oder in einem Bereich zwischen 5° und 15° oder bei 10°.

In einer anderen Weiterbildung liegt der Abstand zwischen dem Düsenkopf und dem Auftreffen des Luftstrahls auf den Flüssigkeitsstrahl in einem Bereich zwischen 0,5 cm und 30 cm oder in einem Bereich zwischen 0,5 cm und 15 cm oder in einem Bereich zwischen 1,0 cm und 10 cm oder bei 7 cm.

In einer anderen Weiterbildung wird das Verfahren bei Raumtemperatur durchgeführt. Vorzugsweise weist der Flüssigkeitsstrahl Raumtemperatur auf.

In einer Ausführungsform wird als Flüssigkeit ein Korrosionsschutzmittel verwendet.

In einer Ausführungsform wird mittels einer Veränderung des Druckes des Luftstroms ein laminarer Luftstrom oder ein turbulenter Luftstrom erzeugt.

Anders ausgedrückt, vorzugsweise sind der Flüssigkeitsstrahl sowie der Luftstrom an oder kurz nach der jeweiligen Austrittsöffnung jeweils laminar ausgebildet.

In einer Weiterbildung wird der Flüssigkeitsstrahl mittels des Luftstroms kegelförmig aufgefächert und zu einem Sprühstrahl.

In einer anderen Weiterbildung weist die Auffächerung einen Öffnungswinkel zwischen 2° und 45° auf.

In einer Ausführungsform wird das Verfahren insbesondere verwendet, um Nähte bei metallischen Karosserieteilen zu versiegeln.

Die Erfindung wird nachfolgend unter Bezugnahme auf die Zeichnungen näher erläutert. Hierbei werden gleichartige Teile mit identischen Bezeichnungen beschriftet. Die dargestellten Ausführungsformen sind schematisiert, d.h. die Abstände und die lateralen und die vertikalen Erstreckungen sind nicht maßstäblich und weisen, sofern nicht anders angegeben, auch keine ableitbaren geometrischen Relationen zueinander auf. Darin zeigen, die
- Figur 1: eine Ansicht auf einen Flüssigkeitsstrahl gemäß dem ersten Verfahrensschritt und einen Sprühstrahl gemäß dem zweiten Verfahrensschritt, und
- Figur 2: eine Querschnittsansicht auf eine erfindungsgemäße Düsenvorrichtung.

Die Abbildung der Figur 1 zeigt eine Ansicht auf eine Düsenvorrichtung DV mit einem Lanzenteil. Mittels der Düsenvorrichtung DV wird in einem ersten Verfahrensschritt V1 ein Flüssigkeitsstrahl FST ausgegeben. Der Flüssigkeitsstrahl FST weist einen nahezu konstanten Durchmesser auf, d.h. ist laminar ausgebildet.

In den zweiten Verfahrensschritt V2 wird ein Luftstrom LUF während der Ausgabe des Flüssigkeitsstrahl FST ausgegeben. Mittels der Ausgabe des Luftstroms LUF, der in einem Abstand D1 auf den Flüssigkeitsstrahl FST trifft, wird der Flüssigkeitsstrahl FST zu einem Sprühstrahl SPT aufgefächert.

In der Abbildung der Figur 2 zeigt eine Querschnittsansicht der Düsenvorrichtung DV, dargestellt in Zusammenhang mit der Abbildung der Figur 1. Im Folgenden werden nur die Unterschiede zu den in Zusammenhang mit der Figur 1 erläuterten Merkmale, angeführt.

Die Düsenvorrichtung DV umfasst einen Düsenkopf DUK und einen Düsenkörper DKO. Der Düsenkopf DUK weist im Wesentlichen die Form eines Kegelstumpfes auf. Der Düsenkörper DKO weist eine zylinderförmige Form auf. Vorzugsweise weist die Düsenvorrichtung DV eine Länge L von 20 mm und einen Durchmesser von 10 mm auf.

Die Düsenvorrichtung DV ist einstückig aus einem Metall ausgebildet. Die Flüssigkeitsaustrittsöffnung FLO ist in der Mitte, d.h. zentrisch, an dem Düsenkopf DUK ausgebildet. Die Luftaustrittsöffnungen LUO sind seitlich beabstandet zu der Flüssigkeitsöffnung FLO an der Mantelfläche des Düsenkopfs DUK ausgebildet. Jede Luftaustrittsöffnung LUO weist einen eigenen Luftkanal LUK auf. Die Flüssigkeitsöffnung FLO weist in der Mitte der Düsenvorrichtung eine zylinderförmige ausgebildete Vorratskammer VK auf.

## Patentansprüche

1. Verfahren zum Ausbringen einer Flüssigkeit mittels einer Düsenvorrichtung (DV), wobei die Düsenvorrichtung (DV) einen Düsenkopf (DUK) und einen Düsenkörper (DKO) aufweist und der Düsenkopf (DUK) eine Flüssigkeitsaustrittsöffnung (FLO) und wenigstens eine seitlich von der Flüssigkeitsaustrittsöffnung (FLO) beabstandete Luftaustrittsöffnung (LUO) aufweist, wobei
- in einem ersten Verfahrensschritt (V1) nur ein Flüssigkeitsstrahl (FST) mit konstantem Durchmesser bis zu einem Abstand von der Düsenvorrichtung (DV) zwischen 0.5 m und 2 m durch die Flüssigkeitsaustrittsöffnung (FLO) ausgegeben wird, und
- in einem zweiten Verfahrensschritt (V2) während der Ausgabe des Flüssigkeitsstrahls (FST) ein Luftstrom (LUF) durch die Luftaustrittsöffnung (LUO) ausgegeben wird, wobei der Luftstrom (LUF) den Flüssigkeitsstrahl (FST) in einem Abstand nach dem Austritt aus der Flüssigkeitsaustrittsöffnung (FLO) trifft und der Flüssigkeitsstrahl (FST) mittels des Luftstroms (LUF) aufgefächert wird.

2. Verfahren zum Ausbringen einer Flüssigkeit nach Anspruch 1, **dadurch gekennzeichnet, dass** sich eine Umschaltung zwischen den beiden Verfahrensschritten (V1, V2) instantan durchführen lässt.

3. Verfahren zum Ausbringen einer Flüssigkeit nach Anspruch 1 oder Anspruch 2, **dadurch gekennzeichnet, dass** eine erste Schaltvorrichtung und eine zweite Schaltvorrichtung vorgesehen ist und mittels der ersten Schaltvorrichtung der Flüssigkeitsstrahl (FST) ein- und ausgeschaltet und mittels der zweiten Schaltvorrichtung der Luftstrom (LUF) ein- und ausgeschaltet wird.

4. Verfahren zum Ausbringen einer Flüssigkeit nach einem der vorstehenden Ansprüche, **dadurch gekennzeichnet, dass** mehrere um die Flüssigkeitsaustrittsöffnung (FLO) angeordnete Luftaustrittsöffnungen (LUO) vorgesehen sind und in dem zweiten Verfahrensschritt (V2) der Luftstrom (LUF) gleichzeitig durch die mehreren Luftaustrittsöffnungen (LU-O) ausgegeben wird, so dass der Flüssigkeitsstrahl (FST) an mehreren Seiten getroffen wird.

5. Verfahren zum Ausbringen einer Flüssigkeit nach einem der vorstehenden Ansprüche, **dadurch gekennzeichnet, dass** zwischen drei und maximal fünfzehn oder genau sechs Luftaustrittsöffnungen (LUO) vorgesehen sind, wobei die Luftaustrittsöffnungen (LUO) symmetrisch um die Flüssigkeitsaustrittsöffnung (FLO) angeordnet sind, so dass der Flüssigkeitsstrahl (FST) in dem zweiten Verfahrensschritt (V2) von jedem Luftstrom (LUF) im gleichen Abstand getroffen wird.

6. Verfahren zum Ausbringen einer Flüssigkeit nach einem der vorstehenden Ansprüche, **dadurch gekennzeichnet, dass** zu dem Erzeugen des Flüssigkeitsstrahls (FST) ein Druck zwischen 5 bar und 160 bar oder zwischen 10 bar und 120 bar oder ein Druck von 70 bar angelegt wird.

7. Verfahren zum Ausbringen einer Flüssigkeit nach einem der vorstehenden Ansprüche, **dadurch gekennzeichnet, dass** zu dem Erzeugen des Luftstroms (LUF) ein Druck zwischen 0,1 bar und 12 bar oder zwischen 0,2 bar und 5 bar oder ein Druck von 0,4 bar angelegt wird.

8. Verfahren zum Ausbringen einer Flüssigkeit nach einem der vorstehenden Ansprüche, **dadurch gekennzeichnet, dass** der Flüssigkeitsstrahl (FST) Raumtemperatur aufweist und als Flüssigkeit ein Korrosionsschutzmittel verwendet wird.

9. Verfahren zum Ausbringen einer Flüssigkeit nach einem der vorstehenden Ansprüche, **dadurch gekennzeichnet, dass** mittels der Flüssigkeitsaustrittsöffnung (FSO) ein laminarer Flüssigkeitsstrahl (FST) erzeugt wird.

10. Verfahren zum Ausbringen einer Flüssigkeit nach einem der vorstehenden Ansprüche, **dadurch gekennzeichnet, dass** mittels einer Veränderungen des Druckes des Luftstroms (LUF) ein laminarer Luftstrom (LUF) oder ein turbulenter Luftstrom erzeugt wird.

11. Verfahren zum Ausbringen einer Flüssigkeit nach einem der vorstehenden Ansprüche, **dadurch gekennzeichnet, dass** mittels des Luftstroms (LUF) der Flüssigkeitsstrahl (FST) kegelförmig aufgefächert wird.

12. Verfahren zum Ausbringen einer Flüssigkeit nach einem der vorstehenden Ansprüche, **dadurch gekennzeichnet, dass** die Auffächerung ein Öffnungswinkel zwischen 2° und 45° aufweist.

13. Verfahren zum Ausbringen einer Flüssigkeit nach einem der vorstehenden Ansprüche, **dadurch gekennzeichnet, dass** der Luftstrom (LUF) nur dann ein- oder ausgeschaltet wird, wenn der Flüssigkeitsstrahl (FST) eingeschaltet ist.

14. Verfahren zum Ausbringen einer Flüssigkeit nach einem der vorstehenden Ansprüche, **dadurch gekennzeichnet, dass** der Öffnungswinkel des Schnittpunktes zwischen dem Luftstrom (LUF) und dem Flüssigkeitsstrahl (FST) in Richtung zu dem Düsenkopf (DKO) in einem Bereich in einem Bereich zwischen 5° und 15° liegt.

15. Verwendung des Verfahrens nach einem der vorstehenden Ansprüche zur Versiegelung von Nähten bei metallischen Karosserieteilen.

## Claims

1. Method of discharging a liquid by means of a nozzle device (DV), wherein the nozzle device (DV) comprises a nozzle head (DUK) and a nozzle body (DKO) and the nozzle head (DUK) has at least one liquid outlet opening (FLO) and at least one air outlet opening (LUO) laterally spaced from the liquid outlet opening (FLO),
wherein
- in a first method step (V1) only a liquid jet (FST) with a constant diameter is discharged through the liquid outlet opening (FLO) up to a distance from the nozzle device (DV) of between 0.5 m and 2 m, and
- in a second method step (V2) during issue of the liquid jet (FST) an air flow (LUF) is issued through the air outlet opening (LUO), wherein the air flow (LUF) impinges on the liquid jet (FST) at a distance after issue from the liquid outlet opening (FLO) and the liquid jet (FST) is fanned out by means of the air flow (LUF).

2. Method of discharging a liquid according to claim 1, **characterised in that** switching over between the two method steps (V1, V2) can be undertaken instantaneously.

3. Method of discharging a liquid according to claim 1 or claim 2, **characterised in that** a first switching device and a second switching device are provided, the liquid jet (FST) being switched on and off by means of the first switching device and the air flow (LUF) being switched on and off by means of the second switching device.

4. Method of discharging a liquid according to any one of the preceding claims, **characterised in that** a plurality of air outlet openings (LUO) arranged around the liquid outlet opening (FLO) is provided and in the second method step (V2) the air flow (LUF) is issued simultaneously through the air outlet openings (LUO) of the plurality so that impingement on the liquid jet (FST) takes place at a plurality of sides.

5. Method of discharging a liquid according to any one of the preceding claims, **characterised in that** between three and at most fifteen, or exactly six, air outlet openings (LUO) are provided, wherein the air outlet openings (LUO) are arranged symmetrically about the liquid outlet opening (FLO) so that in the second method step (V2) impingement on the liquid jet (FST) by each air flow (LUF) takes place at the same distance.

6. Method of discharging a liquid according to any one of the preceding claims, **characterised in that** a pressure between 5 bars and 160 bars or between 10 bars and 120 bars or a pressure of 70 bars is applied for producing the liquid jet (FST).

7. Method of discharging a liquid according to any one of the preceding claims, **characterised in that** a pressure between 0.1 bars and 12 bars or between 0.2 bars and 5 bars or a pressure of 0.4 bars is applied for producing the air flow (LUF).

8. Method of discharging a liquid according to any one of the preceding claims, **characterised in that** the liquid jet (FST) has room temperature and an anti-corrosion agent is used as liquid.

9. Method of discharging a liquid according to any one of the preceding claims, **characterised in that** a laminar liquid jet (FST) is produced by means of the liquid outlet opening (FSO).

10. Method of discharging a liquid according to any one of the preceding claims, **characterised in that** a laminar air flow (LUF) or a turbulent air flow is produced by means of a change in the pressure of the air flow (LUF).

11. Method of discharging a liquid according to any one of the preceding claims, **characterised in that** the liquid jet (FST) is fanned out conically by means of the air flow (LUF).

12. Method of discharging a liquid according to any one of the preceding claims, **characterised in that** the fanning-out has an opening angle of between 2° and 45°.

13. Method of discharging a liquid according to any one of the preceding claims, **characterised in that** the air flow (LUF) is switched on or off only when the liquid jet (FST) is switched on.

14. Method of discharging a liquid according to any one of the preceding claims, **characterised in that** the opening angle of the intersection between the air flow (LUF) and the liquid jet (FST) in direction towards the nozzle head (DKO) lies in a region in a range between 5° and 15°.

15. Use of the method according to any one of the preceding claims for the sealing of seams in metallic bodywork parts.

## Revendications

1. Procédé destiné à décharger un liquide à l'aide d'un dispositif de type buse (DV), dans lequel le dispositif de type buse (DV) présente une tête de buse (DUK) et un corps de buse (DKO) et la tête de buse (DUK) présente une ouverture de sortie de liquide (FLO) et au moins une ouverture de sortie d'air (LUO) distante latéralement de l'ouverture de sortie de liquide (FLO), dans lequel
- dans une première étape de procédé (V1) seul un jet de liquide (FST) est distribué à travers l'ouverture de sortie de liquide (FLO) avec un diamètre constant jusqu'à une distance du dispositif de type buse (DV) entre 0,5 mm et 2 mm et
- dans une seconde étape de procédé (V2) pendant la distribution du jet de liquide (FST) un flux d'air flux d'air (LUF) est distribué à travers l'ouverture de sortie d'air (LUO), dans lequel le flux d'air (LUF) rencontre le jet de liquide (FST) à une distance après la sortie de l'ouverture de sortie de liquide (FLO) et le jet de liquide (FST) est déployé à l'aide du flux d'air (LUF).

2. Procédé de décharge d'un liquide selon la revendication 1, **caractérisé en ce qu'**une commutation est réalisée instantanément entre les deux étapes de procédé (V1, V2).

3. Procédé de décharge d'un liquide selon la revendication 1 ou la revendication 2, **caractérisé en ce qu'**un premier dispositif de commutation et un second dispositif de commutation est prévu et le jet de liquide (FST) est activé et désactivé à l'aide du premier dispositif de commutation et le flux d'air (LUF) est activé et désactivé à l'aide du second dispositif de commutation.

4. Procédé de décharge d'un liquide selon l'une des revendications précédentes, **caractérisé en ce que** de multiples ouvertures de sortie d'air (LUO) disposées autour de l'ouverture de sortie de liquide (FLO) sont prévues et dans la seconde étape de procédé (V2) le flux d'air (LUF) est distribué simultanément à travers les multiples ouvertures de sortie d'air (LUO) de telle sorte que le jet de liquide (FST) soit rencontré sur de multiples côtés.

5. Procédé de décharge d'un liquide selon l'une des revendications précédentes, **caractérisé en ce qu'**entre trois et au maximum quinze, ou exactement six, ouvertures de sortie d'air (LUO) sont prévues, dans lequel les ouvertures de sortie d'air (LUO) sont disposées symétriquement autour de l'ouverture de sortie de liquide (FLO) de telle sorte que le jet de liquide (FST) soit rencontré par chaque flux d'air (LUF) à une distance égale dans la seconde étape de procédé (V2).

6. Procédé de décharge d'un liquide selon l'une des revendications précédentes, **caractérisé en ce que**, pour la génération du jet de liquide (FST), une pression entre 5 bar et 160 bar ou entre 10 bar et 120 bar ou une pression de 70 bar est appliquée.

7. Procédé de décharge d'un liquide selon l'une des revendications précédentes, **caractérisé en ce que**, pour la génération du flux d'air (LUF), une pression entre 0,1 bar et 12 bar ou entre 0,2 bar et 5 bar ou une pression de 0,4 bar est appliquée.

8. Procédé de décharge d'un liquide selon l'une des revendications précédentes, **caractérisé en ce que** le jet de liquide (FST) est à température ambiante et pour le liquide un agent anticorrosif est utilisé.

9. Procédé de décharge d'un liquide selon l'une des revendications précédentes, **caractérisé en ce qu'**à l'aide de l'ouverture de sortie de liquide (FSO) un jet de liquide laminaire (FST) est généré.

10. Procédé de décharge d'un liquide selon l'une des revendications précédentes, **caractérisé en ce qu'**à l'aide d'une modification de la pression du flux d'air (LUF) un flux d'air laminaire (LUF) ou un flux d'air turbulent est généré.

11. Procédé de décharge d'un liquide selon l'une des revendications précédentes, **caractérisé en ce qu'**à l'aide du flux d'air (LUF) le jet de liquide (FST) est déployé de manière conique.

12. Procédé de décharge d'un liquide selon l'une des revendications précédentes, **caractérisé en ce que** le déploiement présente un angle d'ouverture entre 2° et 45°.

13. Procédé de décharge d'un liquide selon l'une des revendications précédentes, **caractérisé en ce que** le flux d'air (LUF) n'est activé ou désactivé que lorsque le jet de liquide (FST) est activé.

14. Procédé de décharge d'un liquide selon l'une des revendications précédentes, **caractérisé en ce que** l'angle d'ouverture du point d'intersection entre le flux d'air (LUF) et le jet de liquide (FST) en direction de la tête de buse (DKO) est compris dans une plage entre 5° et 15°.

15. Utilisation du procédé selon l'une des revendications précédentes pour sceller des joints dans des pièces de carrosserie métalliques.
